# FASCICULE DE BREVET EUROPEEN

(11) **EP 0 462 860 B1**
(45) Date de publication et mention de la délivrance du brevet: **21.09.1994**
(21) Numéro de dépôt: 91401460.0
(22) Date de dépôt: 04.06.1991
(51) Int. Cl.: D03J 1/00

(54) **Dispositif générateur d'au moins un jet de fluide gazeux**
Generatorvorrichtung für mindestens einen gasförmigen Fluidumstrahl
Generator for at least one gaseous fluid jet

(30) Priorité: 18.06.1990 FR 9007892
(43) Date de publication de la demande: 27.12.1991
(73) Titulaire: Delepierre, Bertrand, F-59420 Mouvaux (FR); Coupleux, Louis, F-80380 Villers Bretonneux (FR)
(72) Inventeur: Delepierre, Bertrand, F-59420 Mouvaux (FR); Coupleux, Louis, F-80380 Villers Bretonneux (FR)
(74) Mandataire: Ecrepont, Robert

(56) Documents cités:
- EP-A- 0 326 748
- CH-A- 463 424
- CH-A- 673 852
- US-A- 3 003 177

## Description

L'invention se rapporte à un dispositif générateur d'au moins un jet de fluide gazeux orienté mais mobile dans une direction sensiblement perpendiculaire à cette orientation.

L'invention concerne plus particulièrement mais non exclusivement un dispositif en vue du dépoussierage automatique de sous-ensembles mécaniques de machines textiles afin d'y empêcher l'accumulation de particules et/ou poussières, lesquelles sont notamment susceptibles d'engendrer des disfonctionnements.

Par exemple, ce type de dispositif trouve une application avantageuse dans le dépoussierage des ressorts de rappel de lisses en vue d'y entraver la formation de la bourre.

Dans ce domaine, il est connu de réaliser des dispositifs de soufflage générant une pluralité de jets d'air, chacun localisé au droit de l'organe mécanique à préserver de la poussière (FR-A-2.570.719 et 2.537.167).

Ces dispositifs donnent de bons résultats mais on leur reproche, d'une part, d'être de construction onéreuse et, d'autre part, d'être voraces en énergie.

En effet, ces dispositifs mettent en oeuvre une pluralité de buses et/ou d'orifices qu'il faut positionner de manière adéquate sur chaque machine considérée et oblige l'utilisation d'une puissante installation de soufflage compte tenu du débit de fluide requis par l'ensemble des buses et/ou orifices.

Un autre inconvénient des dispositifs du type précité est qu'ils sont bruyants.

Un dispositif de dépoussièrage pneumatique conforme à la première partie de la revendication 1, est connu du document CH-A-673 852.

Un résultat que l'invention vise à obtenir est justement un dispositif de soufflage dont le niveau sonore soit amoindri.

Un autre résultat que l'invention vise à obtenir est un dispositif de soufflage qui, d'emblée, puisse être associé à diverses machines ou installations sans modifications de ces dernières.

Un autre résultat que l'invention vise à obtenir est un dispositif qui soit de construction robuste et peu onéreuse.

A cet effet, l'invention a pour objet un dispositif du type précité, lequel est notamment caractérisé en ce qu'il comprend :
- un caisson creux, notamment sensiblement parallélépipédique rectangle et à parois rigides, lequel caisson présente au moins une face longitudinale comportant au moins une fenêtre qui s'étend approximativement sur toute la dimension longitudinale de la dite face et qui est constituée par au moins une découpe exécutée dans toute l'épaisseur de la paroi considérée,
- fermant étanchement chaque fenetre précitée, au droit de ses bords, au moins une bande souple qui présente localement au moins une perforation de dimensions prédéterminées,
- un moyen d'entraînement de chaque bande selon l'axe longitudinal de la fenêtre au droit de laquelle elle se situe, et ce de manière à déplacer chaque perforation de la bande concernée selon la dimension longitudinale de la fenetre,
- un moyen d'injection de fluide gazeux, notamment d'air, dans le caisson au travers d'une ouverture ménagée dans l'une de ses parois.

L'invention est revendiquée dans la revendication 1. D'autres réalisations avantageuses sont définis dans les revendications 2-10.

L'invention sera bien comprise à l'aide de la description ci-aprés faite à titre d'exemple non limitatif en regard du dessin ci-annexé qui représente schématiquement une vue en perspective éclatée du dispositif selon l'invention.

En se reportant au dessin, on voit un dispositif générateur 1 d'au moins un jet de fluide 2 gazeux orienté dans une direction D1 mais mobile dans une direction D2 sensiblement perpendiculaire à la direction d'orientation D1.

Tel que cela apparaît au dessin, le jet de fluide est mobile au moins entre deux positions P1, P2 dont l'écartement est approximativement déterminé par la dimension longitudinale L du dispositif de soufflage.

Conformément à l'invention, le dispositif comprend :
- un caisson 3 creux, notamment sensiblement parallélépirédique rectangle et à parois 3a rigides, lequel caisson présente au moins une face longitudinale 4 comportant au moins une fenêtre 5 qui s'étend approximativement sur toute la dimension longitudinale de la dite face et qui est constituée par au moins une découpe exécutée dans toute l'épaisseur de la paroi considérée,
- fermant étanchement chaque fenêtre 5 précitée, au droit de ses bords 6, au moins une bande 7 souple qui présente localement au moins une perforation 8 de dimensions prédéterminées,
- un moyen 9 d'entraînement de chaque bande 7 selon l'axe longitudinal 5a de la fenêtre 5 au droit de laquelle elle se situe, et ce de manière à déplacer chaque perforation de la bande concernée selon la dimension longitudinale de la fenetre,
- un moyen 10 d'injection de fluide gazeux, notamment d'air, dans le caisson 3 au travers d'une ouverture 11 ménagée dans l'une de ses parois.

Le moyen 10 d'injection de fluide gazeux dans le caisson consiste par exemple en une soufflerie (symbolisée en traits mixtes forts) par exemple raccordée au caisson par le biais d'une conduite.

L'expulsion de l'air injecté dans le caisson s'effectue donc par chaque perforation de la bande ce qui crée un jet d'orientation approximativement perpendiculaire au secteur de la bande contenant l'orifice considéré.

Le déplacement de la bande selon l'axe longitudinal 5a de la fenêtre 5 engendre donc le déplacement de chaque jet selon une direction D2 approximativement perpendiculaire à son orientation D1 et ce dans les limites de la fenêtre.

Le dispositif exposé permet donc d'obtenir le résultat essentiel visé par l'invention à savoir la construction à moindre coût d'un dispositif de soufflage notamment pour le dépoussiérage de sous-ensembles de machines textiles (non représentées) qui comprennent une pluralité d'organes implantés côte à côte sur une zone allongée.

Le dispositif selon l'invention permet donc avec un débit d'air limité d'assurer la protection d'un site longitudinalement étendu puisque, d'une part, l'échappement de fluide est limité à la section totale des perforations qui, s'étendant essentiellement sur la largeur de la bande dans une zone longitudinalement limitée, débouchent dans la fenêtre du caisson et, d'autre part, ces perforations décrivent toute la fenêtre dont la dimension longitudinale est choisie selon le site.

Tel que cela sera souligné plus aprés, le dispositif de l'invention met en oeuvre un mécanisme trés simple.

Bien que cela n'apparaisse pas de manière évidente sur le dessin, on comprend que compte tenu du mécanisme mis en oeuvre les dimensions notamment transversales du dispositif peuvent être fixées à de faibles valeurs, sans que cela ne remette en cause le fonctionnement de ce dispositif, ce qui en permet l'intégration à des machines n'offrant qu'un volume d'accueil trés étroit.

Conformément à l'invention, d'une part, chaque bande souple 7 est du type sans fin c'est à dire qu'elle forme une boucle et, d'autre part, le moyen 9 d'entrainement de cette bande comprend au moins deux organes 12 de renvoi et/ou de tension sur lesquels la dite bande circule et au moins un organe moteur 13 de commande en rotation d'au moins l'un de ses organes de renvoi et/ou de tension 12.

De préférence, l'entraînement de la bande est commandé en continu dans un seul sens mais cela n'est pas limitatif.

L'organe moteur 13 est par exemple un ensemble moto-réducteur de type électrique.

Suivant l'invention, les organes 12 de renvoi consistent en des rouleaux sensiblement cylindriques de révolution et ces derniers sont chacun guidés en rotation par un moyen 14 à cet effet, lequel est quant à lui solidaire du caisson.

Conformément à l'invention, chaque fenêtre 5 devant laquelle circule une bande 7 souple est constituée d'une découpe unique réalisée dans l'épaisseur de la paroi 3a du caisson 3 qui constitue la face concernée et cette fenêtre 5 est équipée d'une grille 15 à large maille et dont au moins certains des éléments constitutifs 16 longitudinaux et/ou transversaux offrent une face d'appui et de glissement contre laquelle la bande 7 vient s'appuyer notamment sous l'effet de la pression de fluide interne au caisson.

Selon l'invention, au moins l'un des bords latéraux 7a de chaque bande coopère avec une glissière rectiligne 17 de guidage qui est solidaire du caisson.

De préférence, chaque bande sans fin comprend au moins deux perforations qui sont espacées sur la bande de manière telle qu'au moins l'une d'entre elles soit toujours inscrite dans la fenêtre.

Tel que cela est représenté mais non limitativement pour l'invention, le dispositif comprend une seule bande souple sans fin dont la largeur s'étend selon sensiblement toute la largeur de la face du caisson qu'elle équipe.

Egalement de manière non limitative, la bande comprend au moins une groupe de perforations disposées en quinconce, lequel groupe s'étend essentiellement selon la largeur de la bande.

Dans un mode préféré de réalisation, le dispositif comporte au moins une conduite 18 raccordée au caisson débouchant au droit de l'organe moteur 13.

Par cela, on obtient avantageusement le dépoussierage du dit organe moteur.

## Revendications

1. Dispositif générateur (1) d'au moins un jet de fluide (2) gazeux orienté dans une direction (D1) mais mobile dans une direction (D2) sensiblement perpendiculaire à la direction d'orientation (D1),
ce dispositif dispersant au moins un jet de fluide mobile au moins entre deux positions (P1, P2) dont l'écartement est approximativement déterminé par la dimension longitudinale (L) du dispositif de soufflage,
ce dispositif étant **CARACTERISE** en ce qu'il comprend :
- un caisson (3) creux, notamment sensiblement parallélépipédique rectangle et à parois (3a) rigides, lequel caisson présente au moins une face longitudinale (4) comportant au moins une fenêtre (5) qui s'étend approximativement sur toute la dimension longitudinale de la dite face et qui est constituée par au moins une découpe exécutée dans toute l'épaisseur de la paroi considérée,
- fermant étanchement chaque fenêtre (5) précitée, au droit de ses bords (6), au moins une bande (7) souple qui présente localement au moins une perforation (8) de dimensions prédéterminées,
- un moyen (9) d'entraînement de chaque bande (7) selon l'axe longitudinal (5a) de la fenêtre (5) au droit de laquelle elle se situe, et ce de manière à déplacer chaque perforation de la bande concernée selon la dimension longitudinale de la fenetre,
- un moyen (10) d'injection de fluide gazeux, notamment d'air, dans le caisson (3) au travers d'une ouverture (11) ménagée dans l'une de ses parois.

2. Dispositif selon la revendication 1 **caractérisé** en ce que, d'une part, chaque bande souple (7) est du type sans fin c'est à dire qu'elle forme une boucle et, d'autre part, le moyen (9) d'entraînement de cette bande comprend au moins deux organes (12) de renvoi et/ou de tension sur lesquels la dite bande circule et au moins un organe moteur (13) de commande en rotation d'au moins l'un de ses organes de renvoi et/ou de tension (12).

3. Dispositif selon la revendication 1 ou 2 **caractérisé** en ce que chaque fenêtre (5) devant laquelle circule une bande (7) souple est constituée d'une découpe unique réalisée dans l'épaisseur de la paroi (3a) du caisson (3) qui constitue la face concernée et cette fenêtre (5) est équipée d'une grille (15) à large maille et dont au moins certains des éléments constitutifs (16) longitudinaux et/ou transversaux offrent une face (17) d'appui et de glissement contre laquelle la bande (7) vient s'appuyer notamment sous l'effet de la pression de fluide interne au caisson.

4. Dispositif selon l'une quelconque des revendications 1 à 3 **caractérisé** en ce que chaque bande sans fin comprend au moins deux perforations qui sont espacées sur la bande de manière telle qu'au moins l'une d'entre elles soit toujours inscrite dans la fenêtre.

5. Dispositif selon l'une quelconque des revendications 1 à 4 **caractérisé** en ce que les organes (12) de renvoi consistent en des rouleaux sensiblement cylindriques de révolution et ces derniers sont chacun guidés en rotation par un moyen (14) à cet effet, lequel est quant à lui solidaire du caisson.

6. Dispositif selon l'une quelconque des revendications 1 à 5 **caractérisé** en ce qu'au moins l'un des bords latéraux (7a) de chaque bande coopère avec une glissière rectiligne (17) de guidage qui est solidaire du caisson.

7. Dispositif selon l'une quelconque des revendications 1 à 6 **caractérisé** en ce qu'il comprend une seule bande souple sans fin dont la largeur s'étend selon sensiblement toute la largeur de la face du caisson qu'elle équipe.

8. Dispositif selon l'une quelconque des revendications 1 à 7 **caractérisé** en ce que la bande comprend au moins une groupe de perforations disposées en quinconce, lequel groupe s'étend essentiellement selon la largeur de la bande.

9. Dispositif selon l'une quelconque des revendications 1 à 8 **caractérisé** en ce qu'il comporte au moins une conduite (18) raccordée au caisson débouchant au droit de l'organe moteur (13).

10. Machines **caractérisées** en ce qu'elles sont équipées du dispositif selon l'une quelconque des revendications 1 à 9.

## Claims

1. A device (1) for generating at least one blast of gaseous fluid oriented in one direction (D1) but mobile in a direction (D2) roughly perpendicular to the orientation direction (D1),
this device sprays at least one blast of mobile fluid, between at least two positions (P1, P2), the distance between which is approximately determined by the lengthwise dimension (L) of the blowing device,
this device is CHARACTERIZED by the fact that it comprises:
- especially one hollow box (3), roughly a parallelpiped rectangle with stiff sides (3a), which box has at least one lengthwise side (4) with at least one window (5) which extends approximately over the entire lengthwise dimension of the said side and which is made up of at least one cut-out made in the entire thickness of the side under consideration,
- tightly sealing each abovementioned window (5) to the right of the edges at least one flexible belt (7) which locally has at least one perforation (8) of pre-determined dimensions,
- a means (9) to drive each belt (7) along lengthwise axis (5a) of the window to the right of which it is located in such a way that each perforation of the belt under consideration is moved along the lengthwise dimension of the window,
- a means (10) to inject the gaseous fluid, especially air, into the box (3) through an opening (11) made in one of the sides.

2. A device as per claim 1, characterized by the fact that , on the one hand, each flexible belt (7) is of the endless type, that is to say it forms a loop, and on the other hand, the means (9) for driving the belt includes at least two gear and/or tension devices (12) on which the said belt moves and at least one motor device (13) which controls the rotation of at least one of these gear and/or tension devices (12).

3. A device as per claim 1 or 2 characterized by the fact that each window (5) in front of which a flexible belt (7) moves is made up of a single cut-out in the thickness of the side (3a) of the box (3) which is the relevant side and that this window (5) is equipped with a large-mesh grille (15) some of whose lengthwise and/or breadthwise constitutive parts (16) at least present a support and slide side (17) against which the belt is pressed, especially under the effect of the pressure of the fluid within the box.

4. A device as per any claim from 1 to 3 characterized by the fact that each endless belt has at least two perforations which are distanced on the belt in such a way that at least one of them is always within the window.

5. A device as per any claim from 1 to 4 characterized by the fact that the gear devices (12) are made up of roughly cylindrical revolution rollers and the rotation of each of these rollers is guided by a device (14) serving this purpose, which is integral with the box.

6. A device as per any claim from 1 to 5, characterized by the fact at least one of side edges (7a) of each belt co-operates with a straight guide rail (17) which is integral with the box.

7. A device as per any claim from 1 to 6, characterized by the fact that it is comprises a single endless flexible belt, the width of which roughly extends over the entire width of the box equipped with it.

8. A device as per any claim from 1 to 7, characterized by the fact that the belt has at least one group of perforations placed in a zigzag manner and which extends essentially over the width of the belt.

9. A device as per any claim from 1 to 8, characterized by the fact that it has at least one pipe (18) connected to the box, opening to the right of the motor organ (13).

10. Machines characterized by the fact that they are equipped with a device as per any claim from 1 to 9.

## Patentansprüche

1. Vorrichtung zum Erzeugen (1) von mindestens einem gasförmigem Strahl (2), der nach einer Richtung (D1) orientiert ist, aber in einer Richtung (D2) beweglich ist, und zwar leicht senkrecht zur Orientierungsrichtung (D1).
Diese Vorrichtung versprüht mindestens einen beweglichen Fluidstrahl zwishchen mindestens zwei Positionen (P1, P2) deren Abstand durch die Länge (L) der Blasvorrichtung ungefähr bestimmt wird.
Diese Vorrichtung ist durch folgendes gekennzeichnet:
- ein hohler Kasten (3), vor allem leicht parallelflach-rechteckig, mit starren Wänden (3a), mit mindenstens einer Längsfläche (4), die mit mindestens einem Fenster (5) versehen ist, das sich ungefähr auf die gesamte Länge der vorgenannten Fläche erstreckt und welches mindestens aus einem Schnitt durch die gesamte Dicke der betreffenden Wand besteht,
- jedes vorgenannte Fenster (5) schließt vöilig dicht ab, mit, rechts zu seinen Kanten (6), mindestens einem flexiblem Band (7), das lokal mindestens eine Perforation (8) mit vordefinierten Abmessungen vorweist,
- ein Zugmittel (9) für jedes einzelne Band (7) gemäß der rechts vom Fenster (5) befindlichen Längsachse (5a), ein Zugmittel, welches die entsprechenden Bandperforationen and der gesamten Länge des Fenster hin- und herbewegt,
- eine Einspritzvorrichtung für das gasförmige Fluid; insbesondere Luft; in den Kasten (3) und zwar über eine Öffnung (11), die sich in einer der Wande befindet.

2. Vorrichtung gemäß Anspruch 1, gekennzeichnet durch die einzelnen flexiblen Endlosbander (7), d.h. jedes Band bildet eine Schleife, sowie durch das Zugmittel (9) des Bandes, das aus mindestens 2 Getriebeelementen mit/oder Spannung besteht und auf denen das vorgenannte Band zirkuliert und mindestens ein Steuermotorelement (13) hat, das sich mit mindestens einem seiner Getriebeorgane mit/oder Spannung (12) in Rotarion befindet.

3. Vorrichtung gemäß Anspruch 1 oder 2 gekennzeichnet dadurch, daß jedes Fenster (5), vor dem ein flexibles Band (7) zirkuliert, aus einem einzigen Auschnitt in der Dicke der Wand (3) des Kastens (3) besteht, welche die betreffende Fläche bildet und dieses Fenster (5) mit einem weitmaschigen Rost (15) ausgestattet ist und von der mindestens einige Längs- oder Querbaukomponenten (16) eine Stuzfläche (17) und Gleitfläche bieten, an denen sich das Band (7) sich vor allem unter der Wirkung des Fluiddruckes im Kasten abstutzt.

4. Vorrichtung gemäß einer der Ansprüche 1 bis 3, gekennzeichnet dadurch, daß jedes Endlosband mindestens zwei Perforationen hat, die so angeordnet sind, daß sich mindestens eine immer im Fenster befindet.

5. Vorrichtung gemäß einer der Ansprüche 1 bis 4, gekennzeichnet dadurch, daß die Getreibeelemente aus leicht zylindrischen Rotationsrollen bestehen, wobei jede einzelne rotierende Rolle durch ein dafür vorgesehenes Mittel (14) geführt wird, welches mit dem Kasten verbunden ist.

6. Vorrichtung gemäß einer der Ansprüche 1 bis 5, gekennzeichnet dadurch, daß mindestens einer der Seitenkanten (7a) jedes einzeinen Bandes mit einer geradeverlaufenden Führungsschiene (17) zusammenarbeiter, welche mit dem Kasten verbunden ist.

7. Vorrichtung gemäß einer der Ansprüche 1 bis 6, gekennzeichnet dadurch, daß sich ein flexibles Endlosband auf die gesamte Kastenlänge estreckt.

8. Vorrichtung gemäß einer der Ansprüche 1 bis 7, gekennzeichnet dadurch, daß das Band mindestens eine Perforationsgruppe hat, die zickzackförmig angeordnet ist, wobei sich diese Gruppe hauptsächlich auf die gesamte Bandlänge erstreckt.

9. Vorrichtung gemäß einer der Ansprüche 1 bis 8, gekennzeichnet dadurch, daß sie mindestens eine Rohrleitung (18) hat, die an dem Kasten angeschlossen ist, und zwar rechts vom Antriebselement (13).

10. Maschinen, dadurch gekennzeichnet, daß sie mit der Vorrichtung gemäß einer der Ansprüche 1 bis 9 ausgestantet sind.
